# EUROPÄISCHE PATENTSCHRIFT

(11) **EP 0 749 279 B1**
(45) Veröffentlichungstag und Bekanntmachung des Hinweises auf die Patenterteilung: **03.06.1998**
(21) Anmeldenummer: 94924199.6
(22) Anmeldetag: 22.08.1994
(51) Int. Cl.: A41D 19/00

(54) **HANDSCHUH**
GLOVE
GANT

(30) Priorität: 20.08.1993 DE 4328116; 22.04.1994 DE 4414126
(43) Veröffentlichungstag der Anmeldung: 27.12.1996
(73) Patentinhaber: GERMAS - PRODUKTE, SYBILLE EBERT, D-91126 Schwabach (DE)
(72) Erfinder: EBERT, Gerd, D-90453 Nürnberg (DE)
(74) Vertreter: KUHNEN, WACKER & PARTNER
(86) Internationale Anmeldenummer: DE9400957
(87) Internationale Veröffentlichungsnummer: WO9505758

(56) Entgegenhaltungen:
- US-A- 3 835 472
- US-A- 4 675 914
- US-A- 4 830 360

## Beschreibung

Die Erfindung betrifft einen Handschuh, insbesondere einen Sporthandschuh für den Motorrad-, Ski- oder Surfsport oder dgl., nach dem Oberbegriff des Anspruches 1.

Bei vielen Sportarten werden Handschuhe benutzt, um die Hände und/oder Finger vor Verletzungen, Kälte, Wind, Regen oder dgl. zu schützen. Um diese Schutzfunktionen oder auch nur einige hiervon ausreichend gut erfüllen zu können, muß bei der Verarbeitung der Handschuhe eine gewisse Mindestdicke des Handschuhmaterials vorgesehen werden. Handschuhe für Motorradfahrer beispielsweise sollen die Hände und/oder Finger nicht nur vor Einflüssen des Fahrtwindes, gepaart mit Regen oder Kälte, schützen, sondern auch im Falle eines Sturzes Hand- oder Fingerverletzungen nach Möglichkeit vermeiden. Speziell Motorradhandschuhe sind aus diesem Grund aus vergleichsweise dickem Material gefertigt, um die an sie gestellten Anforderungen auch möglichst gut erfüllen zu können.

Gleichwohl muß bei der Herstellung von beispielsweise Motorradhandschuhen, aber auch von Handschuhen für andere Sportarten, beispielsweise für den Ski- oder Surfsport ein Kompromiß insofern eingegangen werden, als das Material für den Handschuh nicht beliebig dick gemacht werden kann. Zwar würde ein besonders dickes Material speziell einen Motorradhandschuh im Falle von Stürzen besonders abriebfest und widerstandsfähig machen, ein derartiger Motorradhandschuh wäre jedoch letztendlich derart steif, daß eine Krümmungsbewegung der einzelnen Finger zur Schließstellung der Hand, um den Motorradlenker bzw. Gasgriff umfassen zu können, zu kraftaufwendig wäre. Weiterhin wäre ein Motorradhandschuh aus einem derart dicken Material insofern nachteilig, als die erforderlichen Schalterbetätigungen beispielsweise für Blinker, Licht oder dgl. dann nicht mehr ohne weiteres und zielsicher ausgeführt werden könnten. Die Handschuhe, speziell Motorradhandschuhe, müssen daher mit dünneren Materialstärken gefertigt werden, als dies vom Sicherheitsdenken her eigentlich gewünscht ist.

Das Problem, daß Handschuhe immer dann, wenn ihre Materialstärke so gewählt wird, daß sie optimale Schutzfunktionen haben, dann aber zu klobig und unbeweglich werden und hierbei insbesondere die Krümmungsbewegungen der einzelnen Finger in die Schließstellung der Hand und vor allem das Halten dieser Schließstellung über einen längeren Zeitraum hinweg zu kraftaufwendig wird, tritt auch bei anderen Sporthandschuhen, beispielsweise Skihandschuhen, auf.

Um diesem Problem zumindest annähernd zu begegnen, ist es bekannt, den Handschuh anatomisch vorzuformen. Dies erfolgt in der Regel dadurch, daß das Handflächenteil des Handschuhs gegenüber dem Handrückenteil eine geringere Längenerstreckung hat, so daß ein hiermit hergestellter Handschuh eine Vorkrümmung erfährt, welche annähernd der Krummungsstellung der Finger in der entspannten Ruhelage der Hand entspricht.

Beispiele derartiger vorgekrümmter Handschuhe sind in der AT-PS 170 496, der DE-OS 23 08 245 und der DE-PS 22 54 675 beschrieben.

Aufgrund der anatomischen Anpassung eines derartigen Handschuhs an die natürliche entspannte Handstellung wird zwar der Tragekomfort durchaus erhöht, gleichwohl ergeben sich immer noch Probleme beim Tragen eines derartigen Handschuhs insbesondere dann, wenn mit der behandschuhten Hand ein rohrförmiges Bauteil umgriffen werden soll, wie dies beim Lenker bzw. Gasgriff eines Motorrads, beim Griffteil eines Skistocks oder beim Gabelbaum eines Surfbretts der Fall ist. Abhängig vom Durchmesser des rohrförmigen Teiles müssen hierbei die Finger der Hand mehr oder weniger stark in Richtung der Schließ- oder Fauststellung der Hand gekrümmt und in dieser Stellung gehalten werden. Je stärker die einzelnen Finger abgebogen oder gekrümmt werden müssen, um so größer ist hierbei der Kraftaufwand der nötig ist, die einzelnen Handschuhfinger unter Überwindung der dem Handschuhmaterial innewohnenden Steifigkeit in die gekrümmte Stellung zu bewegen und dort insbesondere auch zu halten, im Falle eines Motorradhandschuhs auch über einen längeren Zeitraum hinweg.

Auch anatomisch vorgekrümmte Handschuhe etwa gemäß den oben erwähnten Druckschriften vermögen an diesem Nachteil kaum etwas zu verändern, da die Vorkrümmung dieser bekannten Handschuhe im wesentlichen derjenigen der menschlichen Hand in der entspannten Ruhelage entspricht; eine stärkere Vorkrümmung der einzelnen Finger verbietet sich jedoch zumeist, da dann der Handschuh zunächst ein krallenförmiges Aussehen erhalten würde, welches optisch wenig ansprechend ist und darüber hinaus ein derartig stark vorgekrümmter Handschuh schwer an- und auszuziehen wäre. Weiterhin wäre dann bei der Bewegung der Finger aus der einer Schließstellung entsprechenden gekrümmten Position in eine der Streckstellung entsprechenden annähernd geraden Position ebenfalls die Steifigkeit des Handschuhmaterials zu überwinden, wobei hierbei erschwerend hinzukommen würde, daß darüber hinaus die Einrichtungen (Zuschnitt oder dgl.) überwunden werden müssen, welche die starke Vorkrümmung der Handschuhfinger erzeugen. Es ist im übrigen allgemein bekannt, daß die menschliche Hand vergleichsweise hohe Kräfte bei der Bewegung der Finger von deren Streckstellung in die Schließstellung erzeugen kann, in umgekehrter Richtung die von einer Hand aufzubringenden Kräfte jedoch vergleichsweise gering sind. Das Überführen eines stark vorgekrümmten Handschuhes von der Schließ- in die Streckstellung der Finger wäre daher äußerst mühsam und anstrengend.

Aus dem DE-GM 79 12 393 ist ein gattungsgemäßer Handschuh bekannt geworden. Dieser Handschuh zeichnet sich dadurch aus, daß er mit einem oder mehreren Federelementen ausgestattet ist, welche die Handschuhfinger in eine geschlossene Greifstellung vorspannen. Gemäß des DE-GM 79 12 393 sind diese Federelemente bevorzugt aufblasbare Luftpolster, welche auf der Außenseite der Handschuhfinger und gegebenenfalls auch auf der Außenseite des Handschuhdaumens angeordnet sind. Durch diese Luftpolster - soweit sie die Luft überhaupt über einen längeren Zeitraum halten können - werden die einzelnen Handschuhfinger und gegebenenfalls der Daumen in eine Schließstellung gedrängt. Die eingangs geschilderten Probleme, welche sich bei einem Sporthandschuh immer dann ergeben können, wenn ein starkes Abbiegen oder Krümmen der Handschuhfinger zum Ergreifen eines Gegenstandes über einen längeren Zeitraum hinweg nötig ist, werden durch den gattungsgemäßen Handschuh zwar überwunden, jedoch muß dieser Vorteil mit dem ebenfalls weiter oben geschilderten Nachteil erkauft werden, daß ein derartiger Handschuh Greifbewegungen nur gegen Widerstand mitmacht und - wenn überhaupt - nur mit großer Kraftanstrengung in eine Streckstellung der Handschuhfinger überführt werden kann. Auch haftet dem gattungsgemäßen Handschuh gemäß des DE-GM 79 12 393 der Nachteil des oben erwähnten krallenartigen Aussehens, auch im Nichtgebrauch, an.

Demgegenüber ist es Aufgabe der vorliegenden Erfindung, einen Handschuh nach dem Oberbegriff des Anspruches 1 so auszugestalten, daß mit ihm eine Bewegung der Handschuhfinger von ihrer Streck- in die Schließstellung und wieder zurück möglich ist, wobei jedoch das Halten der Streck- und der Schließstellung unterstützt wird.

Die Lösung dieser Aufgabe erfolgt erfindungsgemäß durch die im Anspruch 1 angegebenen Merkmale.

Ein erfindungsgemäßer Handschuh, insbesondere ein Sporthandschuh für den Motorrad-, Ski- oder Surfsport oder dgl. umfaßt demnach wenigstens ein Handrückenteil, wenigstens ein Fingerteil, wenigstens ein Handflächenteil und ein Daumenteil, wobei das wenigstens eine Fingerteil durch wenigstens ein Federelement in Richtung der Schließstellung des Fingerteils vorspannbar ist. Gekennzeichnet ist der erfindungsgemäße Handschuh dadurch, daß das Federelement ein bistabiles Federteil mit zwei stabilen Endlagen ist, wobei in der einen Endlage das Fingerteil in Richtung seiner Schließstellung ausgelenkt gehalten ist und in der anderen Endlage das Fingerteil in einer demgegenüber offeneren Stellung, wie der Streckstellung, gehalten ist.

Durch die Verwendung des Federelementes in Form eines bistabilen Federteils mit zwei stabilen Endlagen werden bei dem erfindungsgemäßen Handschuh sowohl die Schließstellung als auch die Streckstellung federunterstützt, wobei die jeweiligen Bewegungen von der Streck- in die Schließstellung und wieder zurück unbeeinflußt bleiben. Es ist daher bei dem erfindungsgemäßen Handschuh möglich, mit verringertem Kraftaufwand die Handschuhfinger in der Schließstellung zu halten, auch über einen längeren Zeitraum hinweg, wie dies beispielsweise bei einem Motorradhandschuh äußerst wünschenswert ist. Aufgrund der stabilen Endlage des Feder-teils werden dem Handschuhmaterial innewohnende Rückstellkräfte aufgrund der Steifigkeit des jeweils verwendeten Handschuhmaterials aufgehoben oder zumindest erheblich abgeschwächt, so daß die behandschuhte Hand weniger Kraft aufbringen muß, um die Handschuhfinger in der Schließstellung zu halten, in welcher beispielsweise die Lenkstange bzw. der Gasgriff eines Motorrads, das Griffteil eines Skistocks oder der Gabelbaum eines Surfbrettes gehalten wird. Bei einer Bewegung der behandschuhten Hand aus der Schließin die Streckstellung wird die eine stabile Endlage des bistabilen Federteils, also die stabile Endlage entsprechend der Schließstellung überwunden und das bistabile Federteil kann, gegebenenfalls unter Zuhilfenahme der anderen Hand, in seine andere stabile Endlage, welche der Streckstellung der Handschuhfinger entspricht, überführt werden.

Unter "Strecklage" sei im Rahmen der Erfindung verstanden, daß die Handschuhfinger bzw. die Finger einer mit dem erfindungsgemäßen Handschuh geschützten Hand in besagter Streckstellung nicht in einer unnatürlichen Weise völlig gerade ausgestreckt sind, also Handrücken und die Ebene der ausgestreckten Finger im wesentlichen in einer Ebene liegen, sondern daß die Handschuhfinger noch eine leicht gekrümmte Lage aufgrund der dem Handschuhmaterial innewohnenden Elastizität haben, so daß die "Streckstellung" zumindest annähernd der entspannten Ruhestellung einer Hand entspricht.

Eine mit dem erfindungsgemäßen Handschuh geschützte Hand kann somit von ihrer Schließ- in die Streckstellung und wieder in die Schließstellung zurück bewegt werden bzw. in der Schließ- oder Streckstellung verbleiben, wobei das Halten der Schließ- bzw. Streckstellung aufgrund der Federunterstützung mit geringem oder gar keinem Kraftaufwand möglich ist.

Eine den erfindungsgemäßen Handschuh oder die erfindungsgemäßen Handschuhe tragende Person kann daher diesen Handschuh oder diese Handschuhe auch über einen längeren Zeitraum hinweg tragen, ohne daß es zu wesentlichen Ermüdungserscheinungen der Hand- und/oder Fingermuskulatur im Unterarm kommt, da aufgrund der beiden stabilen Endlagen des bistabilen Federteiles sowohl Schließ- als auch Streckstellung stabilisiert sind.

Vorteilhafte Weiterbildung der Erfindung ergeben sich aus den Unteransprüchen.

Bevorzugt weist das Fingerteil einzelne Handschuhfinger auf, der erfindungsgemäße Handschuh ist somit nach Art eines sogenannten Fingerhandschuhs ausgebildet. Bei gewissen Anwendungsfällen kann es ausreichen bzw. vorteilhaft sein, in wenigstens einem Handschuhfinger ein bistabiles Federteil anzuordnen, also im Handschuhfinger für den Zeigefinger und/oder demjenigen für den Mittelfinger und/oder demjenigen für den Ringfinger und/oder demjenigen für den kleinen Finger. So kann es beispielsweise vorteilhaft sein, nur den Handschuhfinger für den kleinen Finger und/oder denjenigen für den Ringfinger mit einem bistabilen Federteil zu versehen, da erfahrungsgemäß diese beiden Finger gegenüber dem Mittel- und Zeigefinger geringere Kräfte erzeugen können.

Ist gemäß einer weiteren vorteilhaften Ausgestaltungsform jeder Handschuhfinger des Fingerteils mit einem bistabilen Federteil versehen, so erfolgt eine gleichmäßige Unterstützung der gesamten mit dem erfindungsgemäßen Handschuh geschützen Hand entweder in der Schließ- oder der Streckstellung.

Erstreckt sich das bistabile Federteil im jeweiligen Handschuhfinger von der dortigen Spitze bis annähernd in den Bereich des zweiten Fingergelenks, so erfolgt eine Unterstützung der behandschuhten Hand im Bereich des letzten Fingergliedes, welches bei einer Bewegung aus der Streckin die Schließstellung und insbesondere beim Halten der Schließstellung aufgrund der anatomischen Gegebenheiten am wenigsten Kraft - speziell über eine längere Zeitdauer hinweg - aufbringen kann.

Eine andere Ausgestaltungsform ist, daß sich das bistabile Federteil im jeweiligen Handschuhfinger von der dortigen Spitze bis annähernd in den Bereich des ersten Fingergelenks erstreckt. Insbesondere bei sehr klobigen Handschuhen, oder solchen, welche aus besonders biegesteifem Material hergestellt sind, erfolgt somit eine bessere Unterstützung der behandschuhten Hand über die gesamte oder im wesentlichen die gesamte Länge des Fingers hinweg.

Schließlich kann sich das bistabile Federteil in dem jeweiligen Handschuhfinger von der dortigen Spitze über die beiden Fingergelenke und das Knöchelgelenk hinaus bis in den Bereich des Handrückenteils hineinerstrecken. Neben einer besonders ausgeprägten Unterstützung der Fingerbewegung von der Streck- in die Schließstellung und einer Unterstützung der Hand in der Schließstellung erfolgt bei dieser Ausgestaltungsmöglichkeit ein Schutz oder eine Art Panzerung der gesamten Finger, Glieder und Gelenke einschließlich des Knöchelgelenks, welches bei Stürzen von Motorrad- oder Skifahrern sehr verletzungsanfällig ist.

In diesem Zusammenhang soll das "erste" Fingergelenk als dasjenige definiert sein, welches dem Finger-Knöchelgelenk folgt. Das "zweite" Fingergelenk ist als dasjenige definiert, an welches sich das letzte Fingerglied mit der Fingerkuppe anschließt.

Alternativ zu der vorteilhaften Ausgestaltung, bei der in wenigstens einem bzw. in jedem Handschuhfinger ein bistabiles Federteil angeordnet ist, kann der erfindungsgemäße Handschuh auch in vorteilhafter Weise so ausgestaltet sein, daß in jedem Handschuhfinger zwei bistabile Federteile angeordnet sind. Insbesondere dann, wenn das Material, aus welchem der erfindungsgemäße Handschuh hergestellt ist, aufgrund der gestellten Forderungen besonders biegesteif oder unelastisch ist, kann durch das Vorsehen von zwei bistabilen Federteilen pro Handschuhfinger insbesondere die Bewegung von der Streck- in die Schließstellung vorteilhaft unterstützt werden.

Bei der Ausgestaltung des erfindungsgemäßen Handschuhes mit zwei bistabilen Federteilen pro Handschuhfinger sind die beiden bistabilen Federteile beispielsweise in Längsrichtung des Handschuhfingers verlaufend hintereinander angeordnet. Hierbei erstreckt sich gemäß einer Ausgestaltungsform das erste Federteil von der Spitze des Handschuhfingers bis annähernd in den Bereich zwischen zweitem und erstem Fingergelenk und das zweite Federteil erstreckt sich von einem Bereich annähernd beim ersten Fingergelenk über das benachbarte Knöchelgelenk hinaus in dem Bereich des Handrückenteils des Handschuhs. Durch eine derartige in Längsrichtung des Handschuhfingers gesehen hintereinanderliegende Anordung der beiden Federteile, erfolgt eine gleichmäßige Unterstützung der von dem behandschuhten Finger bzw. der behandschuhten Hand aufzubringenden Kraft insbesondere beim Halten der Schließstellung, also beispielsweise beim Umgreifen eines Lenkers oder eines Gasgriffs eines Motorrads oder dergleichen. Weiterhin verbleibt bei dieser Anordnung der beiden hintereinanderliegenden bistabilen Federteile das erste Fingergelenk frei, d.h. im Bereich des ersten Fingergelenkes befindet sich keines der bistabilen Federteile, so daß sich dieses erste Fingergelenk, welches aufgrund der anatomischen Gegebenheiten bei der Bewegung in die Schließstellung und beim Halten der Schließsstellung am stärksten abgewinkelt werden muß, keinerlei Einschränkungen bei dieser Abwinkelungsbewegung erfährt.

Eine andere Ausgestaltungsmöglichkeit des erfindungsgemäßen Handschuhs mit zwei bistabilen Federteilen pro Handschuhfinger wäre, das erste Federteil von der Spitze des Handschuhfingers bis annähernd in den Bereich zwischen erstem Fingergelenk und dem benachbarten Knöchelgelenk verlaufen zu lassen, und das zweite Federteil über das Knöchelgelenk hinaus in den Bereich des Handrückenteils hinein verlaufen zu lassen. Durch diese Ausgestaltungsform erfolgt insbesondere ein wirkungsvoller Schutz von Finger- und Knöchelgelenken zusammen mit einer wirkungsvollen Unterstützung der Hand bei der Bewegung von der Streck- in die Schließstellung und insbesondere beim Halten dieser Schließstellung.

Bevorzugt sind bei einer Ausgestaltungsmöglichkeit die bistabilen Federteile im Bereich der Rücken der Handschuhfinger angeordnet. Abgesehen davon, daß hierdurch die Fingerinnenseiten frei in dem Sinne bleiben, daß sie nur von dem Handschuhmaterial bedeckt sind und so die Sensorik beim Greifen nicht beeinträchtigt wird, ergibt sich durch die Anordnung der Federteile im Bereich der Rücken der Handschuhfinger noch der Vorteil, daß hierdurch die Handschuhfinger einen zusätzlichen Schutz erhalten. Die Fingergelenke und gegebenenfalls auch die Knöchelgelenke sind hierdurch beispielsweise bei einem Sturz eines Motorradfahrers zusätzlich vor Verletzungen geschützt.

Gleichwohl können die bistabilen Federteile auch an den Innenseiten der Handschuhfinger angeordnet werden. Speziell bei dicken Handschuhen beispielsweise aus Leder, bei welchen die Sensorik ohnehin stark eingeschränkt ist, lassen sich die bistabilen Federteile auch an den Innenseiten der Handschuhfinger anordnen, ohne hierbei wesentliche Einbußen beim Tragekomfort hinnehmen zu müssen.

Es kann auch vorteilhaft sein, die bistabilen Federteile auf der Außen- und der Innenseite jedes Handschuhfingers anzuordnen. Hierbei kann sich beispielsweise das auf der Außenseite liegende bistabile Federteil von der Spitze des Handschuhfingers bis in den Bereich zwischen erstem Fingergelenk und benachbarten Knöchelgelenk erstrecken und das an der Innenseite des Handschuhfingers liegende Federteil kann von einem Bereich zwischen erstem Fingergelenk und Knöchelgelenk in das Handflächenteil hinein verlaufen. Hierdurch wird das an der Innenseite liegende Federteil bei einer Haltung der Hand in Schließstellung nicht so stark gekrümmt wie das auf der Außenseite liegende Federteil, so daß sich der Tragekomfort nicht verschlechtert. Weiterhin verbleibt hierbei die Fingerkuppe frei, d. h. nicht von einem Federteil bedeckt, so daß zumindest die Fingerkuppen-Sensorik nicht vollständig blockiert ist.

Bevorzugt sind die bistabilen Federteile in den einzelnen Handschuhfingern unterschiedlich lang, um eine optimale Anpassung an die unterschiedlich lang ausgebildeten Handschuhfinger zu erhalten.

Bevorzugt sind die bistabilen Federteile zwischen das Außenmaterial und das Futtermaterial der Handschuhfinger eingebettet. Hierdurch wird das optische Erscheinungsbild des Handschuhs einerseits und der Tragekomfort des Handschuhs andererseits durch die Federteile nicht beeinflußt.
Ist in dem Daumenteil des Handschuhs ebenfalls wenigstens ein bistabiles Federteil angeordnet, kann auch das Halten des Daumens bzw. Daumenteils des Handschuhs in der Schließstellung unterstützt werden.
Alternativ zur Ausgestaltung des erfindungsgemäßen Handschuhs nach Art eines Fingerhandschuhs mit vier Finger-teilen und einem Daumenteil kann der erfindungsgemäße Handschuh auch nach Art eines Fäustlings ausgebildet sein, bei dem das Fingerteil einteilig ausgebildet ist. Hierbei lassen sich dann in dem Fingerteil wenigstens eines, vorzugsweise jedoch mehrere parallel angeordnete bistabile Federteile anordnen, so daß auch bei einem Fäustling die gleichen Vorteile wie bei einem Fingerhandschuh erzielbar sind.

Bevorzugt sind die bistabilen Federteile Blattfedern aus Metall, welche unter Krafteinwirkung von außen her zwischen einer im wesentlichen gestreckt-geradlinigen Ausrichtung entsprechend der Streckstellung und einer bogenförmig gekrümmten Ausrichtung entsprechend der Schließstellung umspringen. Dies hat den Vorteil, daß zunächst derartige Blattfedern aus Metall preiswert und mit geringem Aufwand in praktisch jeder beliebigen Länge und Breite herstellbar sind, wobei sich über die Dicke der Blattfedern auch die Federcharakteristik oder -stärke weitestgehend beliebig einstellen läßt. Zusätzlich hat die Ausgestaltung der Federteile als Blattfedern den Vorteil, daß bei der Anordnung dieser Federteile bzw. Blattfedern im Bereich der Rücken der Handschuhfinger - wie bereits weiter oben dargelegt - die Fingerrücken und gegebenenfalls auch die Finger- und/oder Knöchelgelenke durch die streifenförmige Ausgestaltung der Blattfedern eine Art Panzerung erhalten. Speziell bei Handschuhen für Motorradfahrer aber auch bei Handschuhen für Skifahrer kann eine derartige zusätzliche Gelenkpanzerung oder ein derartiger zusätzlicher Gelenkschutz sehr wertvoll sein.

Hierbei sind die Blattfedern bevorzugt in der gestreckt-geradlinigen Ausrichtung im Querschnitt annähernd rinnenförmig mit seitlich hochgezogenen Rändern und in der bogenförmig gekrümmten Ausrichtung im Querschnitt annähernd eben ausgebildet. Sowohl in der gestreckt-geradlinigen Ausrichtung als auch in der bogenförmig gekrümmten Ausrichtung sind die bistabilen Blattfedern in einer stabilen Endlage, was bedeutet, daß schwache Krafteinwirkungen oder Deformationsbewegungen der Blattfedern in den jeweiligen Endlagen nicht bewirken, daß diese Endlagen sofort verlassen werden. Stöße, Schläge oder Vibrationen, wie sie beispielsweise beim Motorradfahren, aber auch beim Windsurfen oder dgl. auftreten können, bewirken somit nicht ein unmittelbares Herausspringen der Federteile aus einer der Endlagen, so daß insbesondere das Halten der Schließstellung von den Federteilen bzw. Blattfedern auch bei erhöhten Beanspruchungen wirkungsvoll unterstützt wird.

Die Kraft für die Umspringbewegung der Blattfedern in die Schließstellung wird bevorzugt von einer den Handschuh tragenden Person durch entsprechende Fingerbewegungen aufgebracht. Dies bedeutet, daß die Blattfedern in ihrer Federkraft oder Federcharakteristik bevorzugt so eingestellt werden sollten, daß zwar eine wirkungsvolle Unterstützung der behandschuhten Hand insbesondere beim Einhalten der Schließstellung erfolgt, gleichwohl die von den Federteilen bzw. Blattfedern aufgebrachten Kräfte nicht so hoch sind, daß eine den erfindungsgemäßen Handschuh oder die erfindungsgemäßen Handschuhe tragende Person ihre Hand nicht mehr ohne weiteres aus der Schließ- in die Streckstellung überführen kann.

Bevorzugt sind die Blattfedern mit einem Schutzüberzug, insbesondere aus elastischem Kunststoff, versehen. Hierdurch wird zum einen sichergestellt, daß durch die Kanten der Blattfedern, die überdies gerundet sein können, das Futtermaterial oder auch das Außenmaterial des Handschuhs bzw. benachbarte Steppnähte oder dgl. nicht beschädigt oder durchtrennt werden und darüber hinaus stellt ein derartiger Kunststoffüberzug einen wirksamen Korrosionsschutz dar, was insbesondere dann von Vorteil ist, wenn der erfindungsgemäße Handschuh einer im Sinne einer Korrosion aggressiven Umgebung ausgesetzt wird, was beispielsweise beim Windsurfen der Fall ist, wo die Blattfedern unter Umständen mit Salzwasser in Berührung gelangen können.

Weitere Einzelheiten, Aspekte und Vorteile der vorliegenden Erfindung ergeben sich aus der nachfolgenden Beschreibung unter Bezugnahme auf die Zeichnung.

Es zeigt:
Fig. 1 eine Darstellung einer möglichen Ausgestaltungsform eines erfindungsgemäßen Handschuhs im Gebrauch;
Fig. 2A einen Schnitt durch ein Fingerteil in der Schließstellung eines sich hierin befindlichen Fingers;
Fig. 2B eine perspektivische Ansicht eines bistabilen Federteils in einer der Schließstellung entsprechenden stabilen Endlage;
Fig. 2C einen Schnitt entlang Linie C-C in Fig. 2B;
Fig. 3A eine Fig. 2A entsprechende Darstellung in der Streckstellung;
Fig. 3B eine Fig. 2B entsprechende Darstellung des Federteils in der der Streckstellung entsprechenden stabilen Endlage;
Fig. 3C einen Schnitt entlang Linie C-C in Fig. 3B; und
Fig. 4A bis 4C Abwandlungsmöglichkeiten des erfindungsgemäßen Handschuhs.

In Fig. 1 ist mit dem Bezugszeichen 2 ein erfindungsgemäßer Handschuh in seiner Gesamtheit bezeichnet. Der Handschuh 2 ist als Fingerhandschuh ausgebildet und umfaßt in bekannter Weise ein Handrückenteil 4, ein Fingerteil 6, ein in Fig. 1 nicht sichtbares Handflächenteil 8, welches dem Handrückenteil 4 im wesentlichen gegenüberliegt, sowie ein Daumenteil 10.

In Fig. 1 ist der Handschuh 2 für eine linke Hand dargestellt; es versteht sich, daß ein Handschuh für die rechte Hand entsprechend spiegelbildlich ausgeführt ist.

Das Fingerteil 6 weist vier einzelne Handschuhfinger 12, 14, 16 und 18 für Zeige-, Mittel- und Ringfinger, sowie für den kleinen Finger auf.

Die Zuschnitte für die einzelnen Teile 4 bis 10, deren Verbindung untereinander, sowie die Anbringung verschiedener Dehn-, Stauch- und Streckfalten zur Erhöhung der Beweglichkeit des gesamten Handschuhs 2 sind allgemein bekannt und werden hier aus Gründen der Einfachheit der Darstellung nicht näher dargelegt.

Wie weiterhin aus der Zeichnung und hier insbesondere aus den Fig. 2A bis 4C hervorgeht, zeichnet sich der erfindungsgemäße Handschuh 2 dadurch aus, daß bistabile Federteile mit zwei stabilen Endlagen vorgesehen sind, wobei in der einen Endlage das Fingerteil in Richtung seiner Schließstellung ausgelenkt gehalten ist und in der anderen Endlage das Fingerteil in einer demgegenüber offeneren Stellung, wie der Streckstellung, gehalten ist. In den Fig. 2A und 3A, sowie den Fig. 4A bis 4C sei einer der Handschuhfinger 12, 14, 16 oder 18 aus dem Fingerteil 6 herausgegriffen, beispielsweise der Handschuhfinger 12 für den Zeigefinger 20.

Die Fig. 2A und 3A, sowie 4A bis 4C sind jeweils Schnittdarstellungen des Handschuhfingers 12, wobei die Fig. 2A den Zeigefinger 20 in einer abgebogenen oder gekrümmten Stellung zeigt und die Fig. 3A und 4A bis 4C den Zeigefinger 20 in einer Streckstellung zeigen. Der Handschuhfinger 12 des Fingerteils 6 weist in bekannter Weise ein Handschuh-Außenmaterial 22, sowie ein innenliegendes Futtermaterial 24 auf. Das Außenmaterial 22 besteht aus einem Material, welches die an ihn gestellten Anforderungen, beispielsweise Wind- und/oder Wasserdichtigkeit, Abriebfestigkeit oder dgl. am besten erfüllen kann. Ein typisches Material für das Außenmaterial 22 ist Leder. Es kommen aber auch andere Materialien, beispielsweise Kunstleder, Kunststoffe, Leinen oder Segeltuch - gegebenenfalls mit Lederverstärkung - und dgl. in Frage. Das Futtermaterial 24 dient zur Verbesserung des Tragekomforts allgemein, zur Aufnahme von Schweiß, als zusätzliche Wärmeisolierung etc. und ist aus einem hautfreundlichen, angenehm zu tragenden Material, beispielsweise Baumwolle, Faservlies, atmungsaktiven Kunstfasern oder dgl..

Die Fig. 2B und 3B zeigen ein Federelement 26, welches als bistabiles Federteil 28 mit zwei stabilen Endlagen ausgebildet ist. Hierbei zeigt die Fig. 2B die eine stabile Endlage des Federteils 28, in welcher dieses bogenförmig gekrümmt ist und Fig. 3B zeigt die andere stabile Endlage des Federteils 28, in welchem dieses im wesentlichen gestrecktgeradlinig ausgerichtet ist. Hierbei ist gemäß den Querschnittsdarstellungen der Fig. 2C und 3C das Federteil 28 in der bogenförmig gekrümmten Ausrichtung annähernd eben ausgebildet, wohingegen das Federteil 28 in seiner gestreckt-geradlinigen Ausrichtung gemäß Fig. 3B annähernd rinnenförmig mit seitlich hochgezogenen Rändern 30 und 32 und einer Bodenfläche 34 ausgebildet ist. Im Übergang zwischen der Bodenfläche 34 und dem Rand 30 bzw. der Bodenfläche 34 und dem Rand 32 weist das Federteil 28 in seiner gestreckt-geradlinigen Ausrichtung gemäß Fig. 3B Kanten oder Falze 36 und 38 auf.

Es sei hier festzuhalten, daß die Querschnittsdarstellung gemäß Fig. 3C die Ausbildung der Falze 36 und 38 bzw. den Abknickungsbetrag zwischen Bodenfläche 34 und Rand 30 bzw. Bodenfläche 34 und Rand 32 aus Gründen einer übersichtlicheren Darstellung übertrieben stark zeigt.

Durch die Ausbildung der in Längsrichtung des Federteils 28 verlaufenden Falze 36 und 38 ist das Federteil 28 in seiner gestreckt-geradlinigen Ausrichtung gemäß Fig. 3B eigenstabil, da die Falze 36 und 38 das bandförmige Material des Federteils 28 in seiner gestreckt-geradlinigen Ausrichtung gemäß Fig. 3B nach Art eines Wellblecheffektes stabilisieren. Beim Übergang von der gestreckt-geradlinigen Ausrichtung gemäß Fig. 3B in die bogenförmig gekrümmte Ausrichtung gemäß Fig. 2B muß auf das Federteil 28 eine gewisse Kraft aufgebracht werden, welche den Stabilisierungseffekt der Falze 36 und 38 in Längsrichtung des Federteils 28 übersteigt, so daß das Federteil 28 in seine bogenförmig gekrümmte Ausrichtung gemäß Fig. 2B umschnappt. In dieser bogenförmig gekrümmten Ausrichtung ist das Federteil 28 gemäß Fig. 2C annähernd eben. Dies bedeutet, daß der Stabilisierungseffekt aufgrund der Falze 36 und 38 in Längsrichtung des Federteils 28 aufgehoben worden ist, daß das Federteil 28 nun jedoch aufgrund seiner bogenförmig gekrümmten Ausrichtung eine Eigenstabilität hat, da eine Rückstellbewegung zur Ausrichtung gemäß Fig. 3B und zum Wiedererhalt der Falze 36 und 38 ebenfalls eine gewisse Kraft notwendig macht, nämlich diejenige Kraft, die zum Wiedererhalt der Falze 36 und 38 nötig ist.

Die bogenförmig gekrümmte Ausrichtung gemäß Fig. 2B und die gestreckt-geradlinige Ausrichtung gemäß Fig. 3B sind somit die stabilen Endlagen des bistabilen Federteils 28.

Wie aus den Fig. 2A und 3A hervorgeht, ist beim erfindungsgemäßen Handschuh 2 beispielsweise ein derartiges bistabiles Federteil 28 in einem Handschuhfinger, beispielsweise im Handschuhfinger 12 angeordnet. Die Anordnung des Federteils 28 erfolgt hierbei vorteilhafterweise zwischen der Innenseite des Handschuh-Außenmaterials 22 und der Außenseite des Futtermaterials 24. Hierdurch ist das Federteil 28 aufgrund des Außenmaterials 22 von außen her nicht sichtbar, was das äußere Erscheinungsbild des Handschuhs 2 nicht beeinträchtigt und weiterhin ist das Federteil 28 vor möglichen Beschädigungen geschützt und der sich in dem Handschuhfinger befindliche Finger, beispielsweise der Zeigefinger 20, wird durch das Futtermaterial 24 vor einer direkten Berührung mit dem Federteil 28 geschützt. Da das Federteil 28 gemäß den Figuren eine Blattfeder, insbesondere aus Metall ist, ist ein direkter Kontakt zwischen dem Federteil 28 und dem Finger 20 schon allein aus Gründen des Tragekomforts bevorzugt zu vermeiden.

In einer Ausgestaltungsform weist wenigstens ein Handschuhfinger ein bistabiles Federteil 28 auf, aber bevorzugt weist jeder Handschuhfinger 12, 14, 16 und 18 ein bistabiles Federteil 28 auf. Weiterhin kann auch das Daumenteil 10 ein bistabiles Federteil 28 zwischen dem dortigen Außenmaterial 22 und dem dortigen Futtermaterial 24 aufweisen. Anstelle der Anordnung je eines bistabilen Federteils in jedem Handschuhfinger können auch zwei oder gegebenenfalls auch mehr als zwei derartiger Federteile in jedem Handschuhfinger angeordnet werden.

Die Fig. 2A und 3A zeigen, wie ein einzelnes bistabiles Federteil 28 zwischen Außenmaterial 22 und Futtermaterial 24 eingebettet werden kann:

Das Federteil 28 erstreckt sich in Längsrichtung des Handschuhfingers 12 (analog dazu auch/oder in Längsrichtung des Handschuhfingers 14 und/oder 16 und/oder 18) ausgehend von einer dortigen Spitze 40 des Handschuhfingers bzw. einer Fingerspitze 42 des Fingers 20 bis annähernd in den Bereich eines ersten Fingergelenks 44 oder darüber hinaus. Eine Abwandlungsmöglichkeit der Anordnung des Federteils 28 in den aus den Fig. 2A und 3A ersichtlichen Weise ist, in jedem Handschuhfinger 12, 14, 16 und 18 zwei bistabile Federteile 28 anzuordnen. Die beiden Federteile 28 sind dann beispielsweise in Längsrichtung des Handschuhfingers verlaufend hintereinander angeordnet.

Die Figuren 4A bis 4C zeigen Ausgestaltungsmöglichkeiten, bei welchen zwei bistabile Federelemente in wenigstens einem Handschuhfinger 12, 14, 16 oder 18 angeordnet sind. Gemäß Fig. 4A erstreckt sich hierbei das erste Federteil 28 von der Spitze 40 des Handschuhfingers bis annähernd in den Bereich zwischen zweitem Fingergelenk 44 und erstem Fingergelenk 46 und das zweite Federteil 28' erstreckt sich von einem Bereich annähernd beim ersten Fingergelenk 46 über das benachbarte Knöchelgelenk hinaus in den Bereich des Handrückenteils 4 hinein. Eine weitere Möglichkeit bzw. Abwandlungsform wäre, das erste Federteil 28 von der Spitze 40 des Handschuhfingers 12 bis annähernd in den Bereich zwischen erstem Fingergelenk 46 und dem benachbarten Knöchelgelenk verlaufen zu lassen, und das zweite Federteil 28' dann über dieses Knöchelgelenk hinaus in den Bereich des Handrückenteils 4 hinein verlaufen zu lassen.

Fig. 4B zeigt die Anordnung der beiden bistabilen Federelemente 28 und 28' an der Innenseite des Handschuhfingers 12.

Fig. 4C schließlich zeigt die Anordnung der bistabilen Federelemente 28 und 28' sowohl auf der Außen- als auch der Innenseite des Handschuhfingers 12.

Bei der Anordnung nur eines bistabilen Federteils 28 in einem der Handschuhfinger 12 bis 18 kann dieses auch so lang gemacht werden, daß es sich - anders als in der Zeichnung bzw. Fig. 2A dargestellt - von der Spitze 40 über beide Fingergelenke 44 und 46 und über das Knöchelgelenk hinaus bis in den Handschuhrücken erstreckt. Auch wäre es denkbar, bei zwei bistabilen Federteilen 28 und 28' diese so lang zu machen, daß sie sich teilweise überlappen, beispielsweise im Bereich zwischen den Fingergelenken 44 und 46.

Sowohl bei der Anordnung eines einzelnen Federteils 28 als auch bei der Anordnung von zwei hintereinanderliegenden Federteilen 28 in einem Handschuhfinger befinden sich das oder die Federteile 28 entweder im Bereich der Rücken der Handschuhfinger 12, 14, 16 und 18 oder auf der Innenseite eines jeden Handschuhfingers oder sowohl auf der Außen- oder Rückenseite als auch auf der Innenseite.

Die Art und Weise der Anordnung des Federteils 28 oder der Federteile 28 und 28' in den einzelnen Handschuhfingern 12, 14, 16 und 18 hängt von den jeweiligen, an den Handschuh gestellten Anforderungen bzw. Einsatzzwecken sowie von dem Material ab, aus welchem der Handschuh hergestellt ist. Generell kann gesagt werden, daß, je biegesteifer das Handschuhmaterial ist und je stärker gekrümmt die einzelnen Handschuhfinger in der Schließstellung sind, also beispielsweise bei einem Motorradhandschuh, um so mehr Federteile 28 bzw. 28' in den einzelnen Handschuhfingern anzuordnen sind und umgekehrt. Die Unterstützungscharakteristiken, welche sich mit den bistabilen Federteilen 28 und 28' beim Überführen der Hand von der Streck- in die Schließstellung und beim Halten der Hand in der Schließstellung erzielen lassen, hängen sowohl von der Anzahl als auch der Anordnung der Federteile 28 und 28' ab.

Um eine bessere Anpassung der einzelnen Federteile 28 und/oder 28' an die Handschuhfinger 12, 14, 16 und 18 zu haben, sind die Federteile bevorzugt unterschiedlich lang ausgebildet, also an die jeweilige Länge der einzelnen Handschuhfinger angepaßt.

Um den erfindungsgemäßen Handschuh 2 zu benutzen, streift eine Person sich den Handschuh 2 bzw. die Handschuhe 2 über, wobei sich das oder die Federteile 28 in den Handschuhfingern 12, 14, 16 und 18 in der in Fig. 3A bzw. 3B gestreckt-geradlinigen Ausrichtung befinden. Durch die Falze 36 und 38 werden die Federteile 28 in dieser gestreckt-geradlinigen Ausrichtung entsprechend der Streckstellung der Hand gehalten. Aufgrund der dem Außenmaterial 22 innewohnenden Elastizität lassen sich die einzelnen Handschuhfinger 12 bis 18 trotz der schienenartigen Versteifung durch die Federteile 28 leicht über die zugehörigen Finger stülpen. Weiterhin behindern die Federteile 28 nicht oder nur unwesentlich die Bewegung der behandschuhten Hand in eine leicht gekrümmte Stellung, welche der entspannten Ruhestellung der Hand entspricht, insbesondere dann nicht, wenn gemäß den Fig. 2A und 3A nur ein einzelnes Federteil 28 im Bereich zwischen der Fingerspitze 42 und dem ersten Fingergelenk 44 vorgesehen ist. Eine derartige Anordnung des Federteils 28 erlaubt eine leichte Abwinklung des zweiten Fingergelenks 46 und des sich hieran anschließenden Knöchelgelenkes, so daß eine Handhaltung möglich ist, welche in etwa der Darstellung gemäß Fig. 1 entspricht. Beim Ergreifen eines Gegenstandes mit dem erfindungsgemäßen Handschuh 2 behandschuhten Hand werden die Finger von der Lage gemäß Fig. 1 oder der gestreckten Lage gemäß Fig. 3A in eine zunehmend gekrümmte Stellung gemäß Fig. 2A überführt, um aus der Streckstellung gemäß Fig. 3A in eine Schließstellung zu gelangen, in welcher die einzelnen Handschuhfinger 12 bis 18 zusammen mit dem Daumenteil 10 ein beispielsweise rohrförmiges Bauteil, also den Lenker bzw. Gasgriff eines Motorrades, das Griffteil eines Skistockes, den Gabelbaum eines Surfbrettes oder dgl. umgreifen. Die bei dieser Greifbewegung von den Fingern auf die einzelnen Federteile 28 aufgebrachten Kräfte bewirken, daß die von den Falzen 36 und 38 erzielte Aussteifung der Federteile 28 in deren Längsrichtung überwunden wird und die einzelnen Federteile 28 in die zweite stabile Endlage gemäß Fig. 2B mit der bogenförmig gekrümmten Ausrichtung um-schnappen. Nach einer erfolgten Umschnappbewegung der Federteile 28, so daß diese die zweite stabile Endlage gemäß den Fig. 2A und 2B erreicht haben, werden die Finger der behandschuhten Hand in den einzelnen Handschuhfingern 12 bis 18 und gegebenenfalls auch in dem Daumenteil 10 in ihrer Schließstellung unterstützt. Unter "unterstützt" sei hier verstanden, daß die stabilen Endlagen der Federteile 28, also die bogenförmig gekrümmte Ausrichtung hiervon einen - je nach Federstärke mehr oder weniger großen - Beitrag dazu leistet, die dem Handschuh-Außenmaterial 22 innewohnende Biegesteifigkeit, welche im Sinne einer Rückstellkraft in die Streckstellung des Handschuhs 2 wirkt, zu kompensieren. Die behandschuhte Hand muß somit zusätzlich zu den tatsächlich nötigen Greifkräften an dem Lenker, dem Skistockgriff oder dem Gabelbaum nicht auch noch mehr oder weniger hohe zusätzliche Kräfte aufbringen, um die Rückstellbewegungen der einzelnen Handschuhfinger mit zu kompensieren; diese Rückstellbewegungen werden mehr oder weniger vollständig von den Federteilen 28 aufgefangen oder kompensiert, welche sich in der stabilen Endlage gemäß Fig 2B befinden. Aufgrund der Tatsache, daß von der behandschuhten Hand praktisch nur noch die eigentlichen Greifkräfte aufgebracht werden müssen, wohingegen die Rückstellkräfte des mehr oder weniger steifen oder unelastischen Außenmaterials von den Federteilen aufgenommen werden, ist ein ermüdungsfreieres Tragen des erfindungsgemäßen Handschuhes 2 auch über längere Zeiträume hinweg möglich.

Die im wesentlichen gleichen Effekte lassen sich erzielen, wenn anstelle der Ausgestaltungsform gemäß den Fig. 2A und 3A zwei Federteile 28 und 28' in Längsrichtung der Handschuhfinger 12 bis 18 hintereinander verlaufend vorgesehen sind. Eine derartige Hintereinander-Anordnung von zwei Federteilen in einem Handschuhfinger ist insbesondere dann von Vorteil, wenn das Außenmaterial 22 des Handschuhes besonders widerstandsfähig und dick sein muß und von daher besonders steif ist und/oder wenn die Ausgestaltung des Handschuhs 2 das Vorsehen eines einzelnen Federteils 28 mit höherer Federkraft und entsprechend größerer Dicke nicht zuläßt, so daß das Überführen von der Streck- in die Schließstellung und insbesondere das Halten der Schließstellung durch zwei hintereinanderliegende gegebenenfalls entsprechend dünner ausgestaltete Federteile unterstützt wird. Wie bereits erwähnt, ist bei der Anordnung von zwei Federteilen hintereinander in einem Handschuhfinger deren Anordnung bevorzugt so, daß das zweite Fingergelenk 46 von keinem der Federteile 28 oder 28' überdeckt wird, da bei der Krümmung der Finger zur Erzielung der Schließstellung dieses zweite Fingergelenk 46 die stärkste Abwinklung - teilweise bis zu 90° oder mehr - durchführen muß, wobei eine derart starke Abwinklung von einem über das zweite Fingergelenk 46 verlaufenden Federteil 28 oder 28' eventuell behindert werden würde.

Wie ebenfalls bereits ausgeführt worden ist, befinden sich das oder die Federteile 28 (28') zumeist im Bereich der Rücken der Handschuhfinger 12 bis 18 und auch des Daumenteils 10. Ein Grund hierfür ist, daß eine Anordnung der als Blattfedern ausgebildeten Federteile 28 im Bereich der Fingerinnenseiten eventuell die Sensorik behindern würde. Ein weiterer vorteilhafter Grund, die Federteile 28 im Bereich der Rücken der Handschuhfinger anzuordnen ist, daß dann die Fingergelenke 44 und 46 und auch die sich hieran anschließenden Knöchelgelenke durch die blattfederförmige Ausgestaltung der Federteile 28 einen gewissen Schutz oder eine "Panzerung" erfahren. Speziell bei Handschuhen für den Motorrad- und Skisport kann dies besonders vorteilhaft sein. Allerdings ist die Anordnung der Federteile im Bereich der Rücken der Handschuhfinger nicht zwingend, wie ebenfalls bereits ausgeführt worden ist. Speziell bei sehr dicken Handschuhen, wo die Sensorik sowieso schon eingeschränkt ist, lassen sich die Federteile auch an den Fingerinnenseiten anbringen. Hierbei kann dann noch bevorzugt die Anordnung etwa von Fig. 4C gewählt werden, wo sich das untere Federteil 28' von einem Bereich zwischen erstem Fingergelenk 46 und zweitem Fingergelenk 44 in das Handflächenteil hinein erstreckt, das für die Sensorik primär zuständige letzte Fingerglied mit der Fingerkuppe somit von dem Federteil 28' nicht abgedeckt ist. Eine Kraftunterstützung des letzten Fingerglieds kann dann gegebenenfalls durch ein oben liegendes Federteil erfolgen, wie in Fig. 4C dargestellt.

Die Federkraft- oder Härte der Federteile 28 (28') wird bevorzugt so eingestellt, daß zwar insbesondere die Schließstellung der behandschuhten Hand, in welcher sich die Federteile 28 in der in Fig. 2B dargestellten stabilen Endlage befinden, kraftunterstützt wird, jedoch ein Überführen oder eine Zurückbewegung in die Streckstellung der Hand, in welcher die Federteile 28 die in Fig. 3B dargestellte andere stabile Endlage haben, allein durch eine entsprechende Streckbewegung der Finger der Hand möglich ist. Bei einer Anordnung von zwei Federteilen 28 und 28' hintereinander kann es hierbei vorteilhaft sein, das sich im Bereich des Knöchels erstreckende Federteile 28 härter oder steifer auszugestalten, als das sich hieran anschließende, sich vom Fingergelenk 44 zur Fingerspitze 42 bzw. Handschuhspitze 40 erstreckende Federteil 28, da bei einer Streckbewegung der Finger diese eine um so geringere Kraft ausüben können, je weiter entfernt von dem Knöchelgelenk die Kraft erzeugt werden soll.

Da die Fingermuskulatur die einzelnen Finger lediglich in die Streckstellung bringen kann, aber nicht wesentlich darüber hinaus, ist für die Überführung der Federteile 28 und 28' von der Schließstellung in die Streckstellung in der Regel eine Hilfe erforderlich. Diese Hilfe kann einfach dadurch bestehen, daß mit dem Daumen der anderen Hand auf die Außenseite der Federteile 28 und 28' gedrückt wird, um diese in die Streckstellung durchzudrücken. Die Finger können auch durch eine entsprechende Abstreifbewegung der noch geschlossenen Hand beispielsweise am Lenkgriff eines Motorrads so weit nach hinten umgebogen werden, daß die Federteile 28 und 28' in ihre gestreckt-geradlinige Ausrichtung gedrängt werden. Da die Hand ohne weiteres auch in der Schließstellung des Handschuhs aus dem Handschuh herausgezogen und wieder in diesen eingeführt werden kann, ist eine Überführung in die Streckstellung alleine zum Zwecke des An- und Ausziehens der Handschuhe nicht erforderlich. Lediglich dann, wenn der Handschuh in der Streckstellung benutzt werden soll, bedarf es einer solchen Überführung der Federteile 28 und 28' in die gestreckt-geradlinige Ausrichtung.

Die Blattfedern bzw. Federteile 28 sind bevorzugt an einem Ende, insbesondere an dem der Fingerspitze 42 benachbarten Ende mit einer Abrundung 48 versehen, um den Tragekomfort des Handschuhs nicht zu verschlechtern und um Materialbeschädigungen zu vermeiden. Weiterhin sind die Federteile 28 mit einem Schutzüberzug, insbesondere aus elastischem Kunststoff oder vernähtem Textilmaterial versehen. Ein derartiger Schutzüberzug verhindert einerseits, daß durch an den Federteilen 28 möglicherweise noch vorhandenen Kanten oder Stanzgrate das Außenmaterial 22 und/oder das Futtermaterial 24 und/oder etwaige Steppnähte oder dgl. beschädigt oder durchtrennt werden. Weiterhin stellt ein derartiger Schutzüberzug einen Korrosionsschutz für die metallischen Blattfedern bzw. Federteile 28 dar.

Die Beschreibung der vorliegenden Erfindung erfolgte anhand eines Fingerhandschuhs mit den vier Handschuhfingern 12 bis 18 und dem Daumenteil 10. Die vorliegende Erfindung ist genauso gut auch bei einem sogenannten Fäustling anwendbar, bei welchem das Fingerteil 6 einteilig zur Aufnahme von Zeige-, Mittel- und Ringfinger und kleinem Finger ausgebildet ist. In diesem einteilig ausgebildeten Fingerteil 6 können dann eines, bevorzugt mehrere, parallel zueinander angeordnete bistabile Federteile 28 angeordnet werden, wobei im wesentlichen die gleichen Effekte und Vorteile wie bei der Ausführungsform als Fingerhandschuh erzielbar sind. Handschuh-Sonderformen, also beispielsweise sogenannte Zwei- oder Dreifingerhandschuhe lassen sich selbstverständlich ebenfalls im Sinne der vorliegenden Erfindung ausstatten.

Die Ausgestaltung der Federteile 28 ist nicht auf das beschriebene Ausführungsbeispiel mit der zwei stabile Endlagen einnehmenden metallischen Blattfeder beschränkt. Werden beispielsweise nur geringe Kräfte zur Unterstützung insbesondere der Schließstellung benötigt, beispielsweise bei leichten Segeltuch- oder Kunststoffhandschuhen für den Surf- oder Segelsport oder dgl., können die bistabilen Blattfedern auch aus einem geeigneten Kunststoffmaterial gefertigt sein. Weiterhin wäre es unter Umständen denkbar, anstelle von metallischen Blattfedern mit zwei stabilen Endlagen einen Metallstreifen aus einer sogenannten Form-Gedächtnis-Legierung zu verwenden, welche bei bestimmten Temperaturänderungen - beispielsweise durch ein batteriegespeistes Heizelement erzeugt - sprungartig ihre Formgebung ändert, also beispielsweise zwischen einer Form gemäß Fig. 3B und einer Form gemäß Fig. 2B und umgekehrt.

Weiterhin ist es gegebenenfalls von Vorteil, die einzelnen Federteile aus den jeweiligen Handschuhfingern von außen her entfernen zu können. Hierzu können beispielsweise an den Handschuhfingern mit Klettverschlüssen oder dergleichen verschließbare Taschen ausgebildet sein, welche zwischen Handschuh-Außenmaterial und Futtermaterial liegen und zur Aufnahme der Federteile dienen. Hierdurch können beispielsweise härtere Federteile gegen weichere ausgetauscht werden oder umgekehrt, um eine optimale Anpassung an die jeweiligen Gegebenheiten bzw. die persönlichen Wünsche einer den die Handschuhe benutzenden Person zu ermöglichen. Hierbei ist es auch möglich, zur Erzielung einer besonders starken Federkraft oder -wirkung zwei oder mehr Federteile übereinander zu schichten.

Die Ausbildung verschließbarer Taschen zur Aufnahme der Federteile ist auch insofern vorteilhaft, als dann die Federteile vorher entnommen und recycled werden können, wenn der oder die Handschuhe weggeworfen werden.

## Patentansprüche

1. Handschuh, insbesondere Sporthandschuh für den Motorrad-, Ski- oder Surfsport oder dergleichen, mit wenigstens einem Handrückenteil (4), wenigstens einem Fingerteil (6), wenigstens einem Handflächenteil (8) und einem Daumenteil (10), wobei das wenigstens eine Fingerteil (6) durch wenigstens ein Federelement (26) in Richtung der Schließstellung des Fingerteils (6) vorspannbar ist,
dadurch gekennzeichnet, daß
das Federelement (26) als bistabiles Federteil (28) mit zwei stabilen Endlagen ausgebildet ist, wobei in der einen Endlage das Fingerteil (6) in Richtung seiner Schließstellung ausgelenkt gehalten ist und in der anderen Endlage das Fingerteil (6) in einer demgegenüber offeneren Stellung, wie der Streckstellung, gehalten ist.

2. Handschuh nach Anspruch 1, dadurch gekennzeichnet, daß das Fingerteil (6) einzelne Handschuhfinger (12, 14, 16, 18) aufweist, wobei in wenigstens einem Handschuhfinger (12, 14, 16, 18) ein bistabiles Federteil (28) angeordnet ist.

3. Handschuh nach Anspruch 1, dadurch gekennzeichnet, daß das Fingerteil (6) einzelne Handschuhfinger (12, 14, 16, 18) aufweist, wobei in jedem Handschuhfinger (12, 14, 16, 18) ein bistabiles Federteil (28) angeordnet ist.

4. Handschuh nach Anspruch 2 oder 3, dadurch gekennzeichnet, daß das bistabile Federteil (28) in dem Handschuhfinger bzw. den Handschuhfingern (12, 14, 16, 18) sich von der dortigen Spitze (40) bis annähernd in den Bereich des zweiten Fingergelenks (44) erstreckt.

5. Handschuh nach Anspruch 2 oder 3, dadurch gekennzeichnet, daß das bistabile Federteil (28) in dem Handschuhfinger bzw. den Handschuhfingern (12, 14, 16, 18) sich von der dortigen Spitze (40) bis annähernd in den Bereich des ersten Fingergelenks (46) erstreckt.

6. Handschuh nach Anspruch 2 oder 3, dadurch gekennzeichnet, daß das bistabile Federteil (28) in dem Handschuhfinger bzw. den Handschuhfingern (12, 14, 16, 18) sich von der dortigen Spitze (40) über die beiden Fingergelenke (44, 46) und das Knöchelgelenk hinaus bis in den Bereich des Handrückenteils (4) hinein erstreckt.

7. Handschuh nach Anspruch 1, dadurch gekennzeichnet, daß das Fingerteil (6) einzelne Handschuhfinger (12, 14, 16, 18) aufweist, wobei in wenigstens einem Handschuhfinger (12, 14, 16, 18) zwei bistabile Federteile (28, 28') angeordnet sind.

8. Handschuh nach Anspruch 1, dadurch gekennzeichnet, daß das Fingerteil (6) einzelne Handschuhfinger (12, 14, 16, 18) aufweist, wobei in jedem Handschuhfinger (12, 14, 16, 18) zwei bistabile Federteile (28, 28') angeordnet sind.

9. Handschuh nach Anspruch 7 oder 8, dadurch gekennzeichnet, daß die beiden bistabilen Federteile (28, 28') in Längsrichtung des Handschuhfingers (12, 14, 16, 18) verlaufend hintereinander angeordnet sind.

10. Handschuh nach Anspruch 9, dadurch gekennzeichnet, daß sich das erste Federteil (28) von der Spitze (40) des Handschuhfingers (12, 14, 16, 18) bis annähernd in den Bereich zwischen zweitem (44) und erstem (46) Fingergelenk erstreckt und sich das zweite Federteil (28') von einem Bereich annähernd beim ersten Fingergelenk (46) über das benachbarte Knöchelgelenk hinaus in den Bereich des Handrückenteils (4) hinein erstreckt.

11. Handschuh nach Anspruch 9, dadurch gekennzeichnet, daß sich das erste Federteil (28) von der Spitze (40) des Handschuhfingers (12, 14, 16, 18) bis annähernd in den Bereich zwischen erstem Fingergelenk (46) und dem benachbarten Knöchelgelenk erstreckt und sich das zweite Federteil (28') über das Knöchelgelenk hinaus in den Bereich des Handrückenteils (4) hinein erstreckt.

12. Handschuh nach einem der Ansprüche 2 bis 11, dadurch gekennzeichnet, daß die bistabilen Federteile (28) im Bereich der Rücken der Handschuhfinger (12, 14, 16, 18) angeordnet sind.

13. Handschuh nach einem der Ansprüche 2 bis 11, dadurch gekennzeichnet, daß die bistabilen Federteile (28) an den Innenseiten der Handschuhfinger (12, 14, 16, 18) angeordnet sind.

14. Handschuh nach einem der Ansprüche 2 bis 11, dadurch gekennzeichnet, daß die bistabilen Federteile (28) auf der Außen- bzw. Innenseite jedes Handschuhfingers (12, 14, 16, 18) angeordnet sind.

15. Handschuh nach einem der Ansprüche 2 bis 14, dadurch gekennzeichnet, daß die bistabilen Federteile (28) in den einzelnen Handschuhfingern (12, 14, 16, 18) unterschiedlich lang sind.

16. Handschuh nach einem der Ansprüche 1 bis 15, dadurch gekennzeichnet, daß die bistabilen Federteile (28) zwischen das Außenmaterial (22) und das Futtermaterial (24) der Handschuhfinger (12, 14, 16, 18) eingebettet sind.

17. Handschuh nach einem der Ansprüche 1 bis 16, dadurch gekennzeichnet, daß in dem Daumenteil (10) ebenfalls wenigstens ein bistabiles Federteil (28) angeordnet ist.

18. Handschuh nach Anspruch 1, dadurch gekennzeichnet, daß das Fingerteil (6) einteilig nach Art eines Fäustlings ausgebildet ist, wobei in dem Fingerteil (6) wenigstens ein, vorzugsweise mehrere parallel angeordnete bistabile Federteile (28) angeordnet sind.

19. Handschuh nach einem der Ansprüche 1 bis 18, dadurch gekennzeichnet, daß die bistabilen Federteile (28) Blattfedern aus Metall sind, welche unter Krafteinwirkung von außen her zwischen einer im wesentlichen gestreckt-geradlinigen Ausrichtung entsprechend der Streckstellung und einer bogenförmig gekrümmten Ausrichtung entsprechend der Schließstellung umspringen.

20. Handschuh nach Anspruch 19, dadurch gekennzeichnet, daß die Blattfedern in der gestreckt-geradlinigen Ausrichtung im Querschnitt annähernd rinnenförmig mit einer im wesentlichen ebenen Bodenfläche (34) und seitlich hochgezogenen Rändern (30, 32) und in der bogenförmig gekrümmten Ausrichtung im Querschnitt annähernd eben ausgebildet sind.

21. Handschuh nach Anspruch 19 oder 20, dadurch gekennzeichnet, daß die Kraft für die Umspringbewegungen der Blattfedern von einer den Handschuh (2) tragenden Person durch entsprechende Fingerbewegungen aufgebracht wird.

22. Handschuh nach einem der Ansprüche 19 bis 21, dadurch gekennzeichnet, daß die Blattfedern mit einem Schutzüberzug, insbesondere aus elastischem Kunststoff versehen sind.

## Claims

1. A glove, particularly a sports glove for the motorcycling, skiing or surfing sports or the like, which comprises at least one dorsal portion (4), at least one finger portion (6), at least one palm portion (8) and a thumb portion (10), with the at least one finger portion (6) being biasable by at least one spring element (26) toward the closed position of said finger portion (6),
characterised in that
said spring element (26) has the form of a bistable spring element (28) which has two stable end portions, said finger portion (6) being kept deflected toward its closed position in the one end position, and said finger portion (6) being held in a comparatively open position such as the extended position in the other end position.

2. The glove according to claim 1, characterised in that said finger portion (6) comprises single glove fingers (12, 14, 16, 18), with a bistable spring element (28) being disposed in at least one of said glove fingers (12, 14, 16, 18).

3. The glove according to claim 1, characterised in that said finger portion (6) comprises single glove fingers (12, 14, 16, 18), with one bistable spring element (28) being disposed in each one of said glove fingers (12, 14, 16, 18).

4. The glove according to claim 2 or 3, characterised in that said bistable spring element (28) inside said glove finger or glove fingers (12, 14, 16, 18), respectively, extends from the tip (40) thereof approximately as far as into the region of the second finger joint (44).

5. The glove according to claim 2 or 3, characterised in that said bistable spring element (28) inside said glove finger or glove fingers (12, 14, 16, 18), respectively, extends from the tip (40) thereof approximately as far as into the region of the first finger joint (46).

6. The glove according to claim 2 or 3, characterised in that said bistable spring element (28) inside said glove finger or glove fingers (12, 14, 16, 18), respectively, extends from the tip (40) thereof beyond the two finger joints (44, 46) and the knuckle joint as far as into the region of said dorsal portion (4).

7. The glove according to claim 1, characterised in that said finger portion (6) comprises single glove fingers (12, 14, 16, 18), with two bistable spring elements (28, 28') each being disposed in at least one glove finger (12, 14, 16, 18).

8. The glove according to claim 1, characterised in that said finger portion (6) comprises single glove fingers (12, 14, 16, 18), with two bistable spring elements (28, 28') each being disposed in every glove finger (12, 14, 16, 18).

9. The glove according to claim 7 or 8, characterised in that said two bistable spring elements (28, 28') are disposed consecutively in the longitudinal direction of said glove finger (12, 14, 16, 18).

10. The glove according to claim 9, characterised in that said first spring element (28) extends from the tip (40) of said glove finger (12, 14, 16, 18) approximately as far as into the region intermediate the second (44) and first (46) finger joints, and said second spring element (28') extends from a region approximately in the vicinity of the first finger joint (46) beyond the neighboring knuckle joint into the region of said dorsal portion (4).

11. The glove according to claim 9, characterised in that said first spring element (28) extends from the tip (40) of said glove finger (12, 14, 16, 18) approximately as far as into the region intermediate the first finger joint (46) and the neighboring knuckle joint, and said second spring element (28') extends beyond the knuckle joint into the region of said dorsal portion (4).

12. The glove according to any one of claims 2 to 11, characterised in that said bistable spring elements (28) are disposed in the dorsal regions of said glove fingers (12, 14, 16, 18).

13. The glove according to any one of claims 2 to 11, characterised in that said bistable spring elements (28) are disposed on the insides of said glove fingers (12, 14, 16, 18).

14. The glove according to any one of claims 2 to 11, characterized in that said bistable spring elements (28) are disposed on the outside and inside, respectively, of each glove finger (12, 14, 16, 18).

15. The glove according to any one of claims 2 to 14, characterised in that said bistable spring elements (28) inside said single glove fingers (12, 14, 16, 18) have different lengths.

16. The glove according to any one of claims 1 to 15, characterised in that said bistable spring elements (28) are embedded between exterior material (22) and lining material (24) of said glove fingers (12, 14, 16, 18).

17. The glove according to any one of claims 1 to 16, characterised in that at least one bistable spring element (28) is disposed in said thumb portion (10), too.

18. The glove according to claim 1, characterised in that said finger portion (6) is formed in one part like a mitten, with at least one, preferably several bistable spring elements (28) in parallel arrangement being disposed in said finger portion (6).

19. The glove according to any one of claims 1 to 18, characterised in that said bistable spring elements (28) are metal leaf springs which reverse under the influence of an external force between a substantially extended/rectilinear orientation corresponding to the extended position and an arcuately curved orientation corresponding to the closed position.

20. The glove according to claim 19, characterised in that said leaf springs are formed to have a troughlike cross-section comprising a substantially planar bottom surface (34) and laterally raised lateral portions (30, 32) when in the extended/rectilinear orientation, and to have an approximately level cross-section when in the arcuately curved orientation.

21. The glove according to claim 19 or 20, characterised in that the force for the reversing movements of said leaf springs is applied by means of corresponding finger movements of a person wearing the glove (2).

22. The glove according to any one of claims 19 to 21, characterised in that said leaf springs are provided with a protective coating, in particular of elastic plastic material.

## Revendications

1. Gant, notamment gant de sport pour la pratique de la motocyclette, du ski ou du surf ou analogue, comportant au moins une partie (4) recouvrant le dessus de la main, au moins une partie (6) pour doigt(s), au moins une partie (8) pour la paume de la main et une partie (10) pour le pouce, la ou au moins une partie (6) pour doigt(s) pouvant être précontrainte par au moins un élément de ressort (26) en direction de la position fermée de la partie (6) pour doigt(s),
caractérisé en ce que
l'élément de ressort (26) est agencé sous la forme d'une partie de ressort bistable (28) comportant deux positions d'extrémité stables, auquel cas dans une position d'extrémité la partie (6) pour doigt(s) est retenue en étant déviée en direction de la position fermée et, dans l'autre position d'extrémité, la partie (6) pour doigt(s) est retenue dans une position comparativement plus ouverte, comme la position étirée.

2. Gant selon la revendication 1, caractérisé en ce que la partie (6) pour doigt(s) comporte plusieurs doigts de gant (12, 14, 16, 18), une partie de ressort bistable (28) étant disposée dans au moins un doigt (12, 14, 16, 18) du gant.

3. Gant selon la revendication 1, caractérisé en ce que la partie (6) pour doigt(s) possède des doigts individuels de gant (12, 14, 16, 18), une partie de ressort bistable (28) étant disposée dans chaque doigt (12, 14, 16, 18) du gant.

4. Gant selon la revendication 2 ou 3, caractérisé en ce que la partie de ressort bistable (28) présente dans le ou les doigts (12, 14, 16, 18) du gant s'étend depuis la pointe (40) présente en cet endroit, approximativement jusque dans la zone de la seconde articulation (4) du ou des doigts.

5. Gant selon la revendication 2 ou 3, caractérisé en ce que la partie de ressort bistable (28) dans le ou les doigts (12, 14, 16, 18) du gant s'étend depuis la pointe (40) présente en cet endroit, approximativement jusque dans la zone de la première articulation (46) du doigt.

6. Gant selon la revendication 2 ou 3, caractérisé en ce que la partie de ressort bistable (28) située dans le ou les doigts (12, 14, 16, 18) du gant s'étend depuis la pointe (40) présente en cet endroit, jusque dans la zone de la partie (4) recouvrant le dessus de la main, au-delà des deux articulations (44,46) des doigts et l'articulation de jointure.

7. Gant selon la revendication 1, caractérisé en ce que la partie (6) pour doigt(s) comporte différents doigts (12, 14, 16, 18) du gant, deux parties de ressorts bistables (28, 28') étant disposées dans au moins un doigt (12, 14, 16, 18) du gant.

8. Gant selon la revendication 1, caractérisé en ce que la partie (6) pour doigt(s) comporte des doigts individuels (12, 14, 16, 18) du gant, deux parties de ressorts bistables (28, 28') étant disposées dans chaque doigt (12, 14, 16, 18) du gant.

9. Gant selon la revendication 7 ou 8, caractérisé en ce que les deux parties de ressorts bistables (28, 28') sont disposées l'une derrière l'autre dans la direction longitudinale du doigt (12, 14, 16, 18) du gant.

10. Gant selon la revendication 9, caractérisé en ce que la première partie de ressort (28) s'étend depuis la pointe (40) du doigt (12, 14, 16, 18) du gant approximativement jusque dans la partie située entre la deuxième articulation (44) et la première articulation (46) du doigt et que la deuxième partie de ressort (28') s'étend de la zone située approximativement au niveau de la première articulation (46) du doigt, jusque dans la zone de la partie (4) recouvrant le dessus de la main, au-delà de l'articulation de jointure voisine.

11. Gant selon la revendication 9, caractérisé en ce que la première partie de ressort (28) s'étend depuis la pointe (40) du doigt (12, 14, 16, 18) du gant approximativement jusque dans la zone située entre la première articulation (46) du doigt et l'articulation de jointure voisine et que la seconde partie de ressort (28) s'étend jusque dans la zone de la partie (4) recouvrant le dessus de la main, au-delà de l'articulation de jointure.

12. Gant selon l'une des revendications 2 à 11, caractérisé en ce que les parties de ressorts bistables (28) sont disposées dans la zone de la partie supérieure des doigts (12, 14, 16, 18) du gant.

13. Gant selon l'une des revendications 2 à 11, caractérisé en ce que les parties de ressorts bistables (28) sont disposées sur les faces intérieures des gants (12, 14, 16, 18) du gant.

14. Gant selon l'une des revendications 2 à 11, caractérisé en ce que les parties de ressorts bistables (28) sont disposées sur la face extérieure ou sur la face intérieure de chaque doigt (12, 14, 16, 18) du gant.

15. Gant selon l'une des revendications 2 à 14, caractérisé en ce que les parties de ressorts bistables (28) dans les doigts individuels (12, 14, 16, 18) du gant ont des longueurs différentes.

16. Gant selon l'une des revendications 1 à 15, caractérisé en ce que les parties de ressorts bistables (28) sont insérées entre le matériau extérieur (22) et le matériau de doublure (21) des doigts (12, 14, 16, 18) du gant.

17. Gant selon l'une des revendications 1 à 16, caractérisé en ce qu'au moins une partie de ressort bistable (28) est également disposée dans la partie (10) pour le pouce.

18. Gant selon la revendication 1, caractérisé en ce que la partie (6) pour doigt(s) est formée d'un seul tenant à la manière d'une mitaine, au moins une et de préférence plusieurs parties de ressorts bistables (28) disposées parallèlement étant situées dans la partie (6) pour doigt(s).

19. Gant selon l'une des revendications 1 à 18, caractérisé en ce que les parties de ressorts bistables (28) sont des ressorts à lame métalliques, qui, sous l'action d'une force extérieure sont commutées entre une disposition essentiellement rectiligne et étirée correspondant à la position étirée, et une disposition cintrée en forme d'arc, conformément à la position fermée.

20. Gant selon la revendication 18, caractérisé en ce que lorsqu'ils sont dans leur disposition rectiligne et étirée, les ressorts à lame sont agencés, en coupe transversale, approximativement sous la forme d'une rainure comportant une surface de fond essentiellement plane (34), et des bords relevés latéralement (30, 32), et que, lorsqu'ils sont dans la disposition cintrée en forme d'arc, ils possèdent en coupe transversale une forme approximativement plane.

21. Gant selon la revendication 19 ou 20, caractérisé en ce que la force pour les déplacements de commutation brusque des ressorts à lame est appliquée par une personne portant le gant (2), au moyen de déplacements correspondants des doigts.

22. Gant selon l'un des revendications 19 à 21, caractérisé en ce que les ressorts à lame sont équipés d'un revêtement de protection, notamment formé d'une matière plastique élastique.
